# EUROPÄISCHE PATENTSCHRIFT

(11) **EP 3 215 370 B1**
(45) Veröffentlichungstag und Bekanntmachung des Hinweises auf die Patenterteilung: **18.08.2021**
(21) Anmeldenummer: 15790458.2
(22) Anmeldetag: 27.10.2015
(51) Int. Cl.: B65H 45/20, B42D 15/00, D21H 11/14

(54) **ZICK-ZACK-GEFALTETER PAPIERBAHNSTAPEL**
FAN-FOLDED PAPERWEB STACK
PILE DE BANDE PAPIER PLIÉE EN ACCORDÉON

(30) Priorität: 06.11.2014 DE 102014016372
(43) Veröffentlichungstag der Anmeldung: 13.09.2017
(73) Patentinhaber: Sprick GmbH Bielefelder Papier- und Wellpappenwerke & Co., 33607 Bielefeld (DE)
(72) Erfinder: SPRICK-SCHÜTTE, Andreas, 33102 Paderborn (DE)
(74) Vertreter: Schmid, Nils T.F.
(86) Internationale Anmeldenummer: PCT/EP2015/002132
(87) Internationale Veröffentlichungsnummer: WO 2016/070970

(56) Entgegenhaltungen:
- US-A- 4 735 437
- US-A- 4 745 835
- US-A1- 2010 160 132

## Beschreibung

Die Erfindung betrifft einen zick-zack-gefalteten Papierbahnstapel insbesondere zum Weiterverarbeiten als Verpackungsmaterial beispielsweise mittels einer Verpackungsmaterialmaschine, welche die aufgefaltete Papierbahn mechanisch zu einem Verpackungsmaterial, wie einem Polstermaterial, umformt, insbesondere ohne zusätzliche Materialien der Papierbahn zuzufügen.

Ein Beispiel für einen zick-zack-gefalteten Papierbahnstapel zur Herstellung eines Verpackungsmaterialstapels und für eine dazu geeignete Verpackungsmaterialmaschine sind aus EP 1 345 757 B1 bekannt, wobei insbesondere auf Figur 3 und den zugehörigen Figurenbeschreibungsteil von EP 1 345 757 B1 Bezug genommen wird, die den zick-zack-gefalteten Papierbahnstapel darstellt.

Um die Stapelhöhe und das Faltvermögen der Papierbahn zu erhöhen, ist es bekannt, die Falten des Papierbahnstapels zu perforieren, wodurch die Materialbahn geschwächt wird, um den Faltenverlauf der Materialbahn positionsgenau vorzudefinieren, den Faltenraum zu verkleinern und um ein späteres Abreißen der zu einem Verpackungsmaterial umgewandelten Materialbahn positionsgenau zu ermöglichen.

Es ist bekannt, Falten des zick-zack-gefalteten Papierbahnstapels mit einer Perforation-Faltsteg-Reihe auszubilden. Ein Beispiel für eine bekannte perforierte Falte sei mit beigefügter Figur A schematisch dargestellt. Die Perforation-Faltsteg-Reihe (e) ist längs deren gesamten Längsausdehnung in Faltenlängsrichtung q, die parallel zur Papierbahnquerrichtung liegt, kontinuierlich mit einer gleichbleibenden Faltstegbreite und Perforationsbreite ausgebildet. Das Verhältnis von Perforationsbreite zu Faltstegbreite liegt bei 2:1 oder 3:1 zu Gunsten einer größeren Perforationsbreite. Es ist bekannt, dass der längs der Falte (a) der Faltsteg (b) eine maximale Längsausdehnung (x') in Faltenlängsrichtung (q) von höchstens 1mm aufweist. Hingegen ist die Perforation (c), also das Durchgangsloch oder Langloch, in der Papierbahn mit einer maximalen Längsausdehnung (y') von 2mm bis 3mm ausgebildet.

US 2010/0160132 A1 offenbart ein selektiv abreißbares Vorratsmaterial für eine Polsterumwandlungsmaschine und ein entsprechendes Verfahren.

Es zeigte sich, dass insbesondere bei Einsatz eines gefalteten Papierbahnstapels aus kurzfasrigem Papiermaterial beim Auffalten und bei Zuförderung in die Verpackungsmaschine die Papierbahn an der geschwächten Falte reißt, wodurch der automatisierte Herstellungsprozess für Verpackungsmaterial gestört wird. Vor allem bei Erhöhung der Zufördergeschwindigkeit der Papierbahn in die Verpackungsmaterialmaschine nehmen Auffaltkräfte derart stark zu, dass ein abreißfreies Auffalten des Papierbahnstapels nicht mehr mit einer ausreichenden Sicherheit gewährleistet ist.

Es ist Aufgabe der Erfindung, die Nachteile des Stands der Technik zu überwinden, insbesondere einen zick-zack-gefalteten Papierbahnstapel insbesondere aus Recyclingpapier, insbesondere auf Basis von 100% Altpapier, bereitzustellen, bei dem einerseits ein positionsvordefiniertes und raumsparendes Falten erleichtert wird und andererseits ein ungewolltes Abreißen der Papierbahn insbesondere bei einer maschinellen Verarbeitung zu einem Verpackungsmaterial verhindert wird, wobei insbesondere ein einfaches positionsgetreues Abreißen des aus dem Papierbahnstapel hergestellten Verpackungsmaterials erleichtert wird.

Diese Aufgabe wird durch die Merkmale der Ansprüche 1, 7 oder 13 gelöst. Bevorzugte Ausgestaltungen sind in den Unteransprüchen angegeben.

Erfindungsgemäß ist ein zick-zack-gefalteter Papierbahnstapel, insbesondere ein Papierbahnstapel aus Recyclingpapier beispielsweise auf Basis von 70% bis 100% Altpapier, vorgesehen, das dazu bestimmt ist, zu Verpackungsmaterial weiterverarbeitet zu werden. Die wenigstens eine Falte des zick-zack-gefalteten Papierbahnstapels ist mit einer Perforation-Faltsteg-Reihe ausgebildet. Vorzugsweise ist der überwiegende Teil der Falte, insbesondere der gesamte Faltenverlauf, mit einer Perforation-Faltsteg-Reihe ausgebildet. Bei einer bevorzugten Ausführung der Erfindung sind sämtliche Falten des zick-zack-gefalteten Papierbahnstapels mit der Perforation-Faltsteg-Reihe versehen. Faltstege einer Falte des Papierbahnstapels koppeln zwei übereinander gefaltete Faltbahnblätter des Papierbahnstapels aneinander und dienen als Faltscharnier, um das fluchtende Übereinanderliegen der Faltblätter des Stapels positionsgenau zu realisieren. Je positionsgetreuer die Faltung durch die Faltstege gelingt, desto raumsparender kann der erfindungsgemäße Papierbahnstapel realisiert sein. Der Faltsteg und die Perforation der Perforation-Faltsteg-Reihe haben jeweils eine individuelle, maximale Längsausdehnung (perforationssteg-individuelle maximale Breite) in Faltenlängsrichtung (insbesondere quer zur Papierbahn-Längsrichtung). Die Perforation der Perforation-Faltsteg-Reihe soll vorzugsweise eine Langlochform sein, wobei vorzugsweise die Lochränder in Faltenlängsrichtung gerundet sind und die Längsseiten des Langlochs parallel zueinander liegen. Bei einer besonderen Ausgestaltung kann die Perforation auch eine annähernd kreisrunde Lochrandform aufweisen.

Erfindungsgemäß sind an den Rändern der Perforation Einkerbungen beziehungsweise kleine Einrisse ausgebildet, die Einfluss auf die Reißfestigkeit der Papierbahn insbesondere an der Perforation-Faltsteg-Reihe haben. Die Faltstege sind mit den daran gekoppelten Faltbahnblättern einstückig realisiert und sind in Faltenlängsrichtung von den beiden benachbarten Perforationen begrenzt, es sei denn der Faltsteg bildet den Längsrand der Papierbahn. In diesem Fall ist dem Randsteg nur eine Perforation benachbart. Erfindungsgemäß sind die Längsränder der Papierbahn kontinuierlich perforationsfrei und geradlinig realisiert und auf Bahnhöhe der Falte durch den Randfaltsteg realisiert. Die Faltsteg-Längsausdehnung und/oder die Perforation-Längsausdehnung können variieren oder im Verlauf der Perforation-Faltsteg-Reihe gleich groß sein, wobei insbesondere die Faltsteg-Längsausdehnung genauso groß sein kann wie die Perforation-Längsausdehnung. Zumindest ein Abschnitt der Falte umfasst eine verstärkte Perforation-Faltsteg-Reihe aus jeweils wenigstens fünf oder zehn alternierend angeordneten Faltstegen und Perforationen. Ein Faltabschnitt kann eine gesamte Falte bilden, oder mehrere Faltenabschnitte können sich längs einer Falte erstrecken. Jede Falte des Papierbahnstapels kann entsprechend ausgebildet sein. Erfindungsgemäß ist ein Verhältnis einer Gesamtlängsausdehnung von aufsummierten maximalen Einzellängsausdehnungen der Faltstege innerhalb des zu betrachtenden Faltenabschnitts zu einer Gesamtlängsausdehnung von aufsummierten maximalen Einzellängsausdehnung der Perforationen gleicher Anzahl innerhalb des oben definierten Faltenabschnitts größer oder gleich 0,8, vorzugsweise größer oder gleich 1 oder 1,5.

Bei einer bevorzugten Ausführung der Erfindung ist das Gesamtlängsausdehnungsverhältnis kleiner 3 oder kleiner 4 oder kleiner 5.

Vorzugsweise liegt das Gesamtlängsausdehnungsverhältnis zwischen 1 und 2,5.

Bei einer Weiterbildung der Erfindung ist der Faltenabschnitt von wenigstens fünf Faltstegen nahe dem seitlichen Endrand der Papierbahn angeordnet oder ist in einem Mittelbereich der Papierbahn angeordnet. Der verstärkte Mittelbereich der Papierbahn kann dann durch ein Werkzeug, wie Prägeräder, der Verpackungsmaterialmaschine verformt, insbesondere geprägt, werden.

Bei einer Weiterbildung der Erfindung erstreckt sich der Faltenabschnitt über die Gesamtlängsausdehnung der Papierbahn. Alternativ kann wenigstens ein weiterer unterschiedlich gestalteter Faltenabschnitt an dem ersten Faltenabschnitt anschließen, der insbesondere ein gegenüber dem ersten Faltenabschnitt unterschiedliches Gesamtlängsausdehnungsverhältnis von größer oder gleich 0,8, vorzugsweise von größer oder gleich 1 (1,5), umfasst.

Bei einer bevorzugten Ausführung der Erfindung sind die Längsausdehnung der Faltstege und/oder der Perforationen innerhalb des Faltenabschnitts gleich groß. Alternativ oder zusätzlich kann die Längsausdehnung des Faltstegs wenigstens gleich groß oder größer als die der Perforation sein, insbesondere etwa wenigstens doppelt so groß sein.

Bei einem alternativen Erfindungsaspekt ist ein zick-zack-gefalteter Papierbahnmaterialstapel gemäß Anspruch 7 vorgesehen, der insbesondere auch mit den Erfindungsdetails des oben genannten Erfindungsaspekts kombiniert werden kann. Wenigstens eine Falte, vorzugsweise alle Falten, des zick-zack-gefalteten Papierbahnstapels ist (sind) mit einer Perforation-Faltsteg-Reihe ausgebildet, wobei Faltstege der Falte zwei übereinander gefaltete Faltbahnblätter aneinander koppeln. Der Faltsteg hat eine maximale Längsausdehnung in Faltenlängsrichtung. Die Faltstege der Perforation-Faltsteg-Reihe können unterschiedlich groß sein, wobei an dem Faltsteg in Faltenlängsrichtung eine oder die Perforation anschließen kann, die ausnahmsweise größer als der benachbarte Steg ist. Erfindungsgemäß ist wenigstens ein Faltsteg größer als 1,5mm, vorzugsweise größer als 2mm oder 3mm, ausgebildet. Insbesondere bei groß dimensionierten Faltstegen von über 2mm insbesondere am Endrand der Papierbahn können im Verlauf der Falte einige Perforationen (weniger als 10%) größer als ein Teil der anderen Papierstege (kleiner als 2mm) sein.

Bei einer Weiterbildung der Erfindung endet der Randfaltsteg wegen dessen Längsausdehnung von größer als 1,5mm in den seitlichen, insbesondere im Verlauf der Papierbahn geradlinigen Endrand der Papierbahn. Alternativ oder zusätzlich kann ein Faltsteg in dem Mittelbereich der Papierbahn angeordnet sein, der ebenfalls größer als 1,5mm ist.

Bei einer Weiterbildung der Erfindung sind wenigstens 1/5 aller Faltstege einer Falte größer als 1,5mm, vorzugsweise größer als 2mm oder 3mm. Insbesondere wenigstens die Hälfte der Faltstege einer Falte, wenigstens 75%, vorzugsweise wenigstens 90% oder im Wesentlichen sämtliche Faltstege einer Falte sind größer als 1,5mm, vorzugsweise größer als 2mm oder größer als 3mm.

Bei einem weiteren Erfindungsaspekt gemäß Anspruch 13, der ebenfalls mit den oben genannten Erfindungsaspekten kombiniert werden kann, ist ein zick-zack-gefalteter Papierbahnstapel vorgesehen, wobei wenigstens eine Falte des zick-zack-gefalteten Papierbahnstapels mit einer Perforation-Faltsteg-Reihe ausgebildet ist. Faltstege der Falte halten zwei übereinander gefaltete Faltbahnblätter aneinander. Die Faltstege und die Perforation der Falte weisen jeweils eine maximale Längsausdehnung in Faltenlängsrichtung auf. Die Faltstege und die Perforation haben vorzugsweise eine konstante maximale Längsausdehnung, können allerdings variieren. Gemäß einem Abschnitt der einen Stapelfalte hat eine Perforation-Faltsteg-Reihe jeweils wenigstens fünf oder zehn alternierend angeordnete Faltstege und Perforationen. Die einzelne Längsausdehnung jedes Faltstegs innerhalb des Faltenabschnitts ist zumindest genauso groß wie oder größer als oder doppelt so groß wie die einzelne Längsausdehnung der Perforation innerhalb des Abschnitts sein.

Bei einer bevorzugten Ausführung der Erfindung haben die Papierstege und/oder Perforationen jeweils längs der gesamten Falte eine gleichbleibende Längsausdehnung.

Weitere Eigenschaften, Vorteile und Merkmale der Erfindung werden durch die folgende Beschreibung bevorzugter Ausführungen anhand der beiliegenden Zeichnungen erläutert, in denen zeigen:
- Fig. 1: eine schematische Ansicht eines Abschnitts eines zick-zack-gefalteten Papierbahnstapels im Bereich einer perforierten Falte mit mehreren Perforation-Faltsteg-Reihen;
- Fig. 2: eine weitere bevorzugte Ausführung einer perforierten Falte eines Papierbahnstapels mit mehreren Perforation-Faltsteg-Reihen;
- Fig. 3: eine weitere Ausführung einer perforierten Falte eines erfindungsgemäßen Papierbahnstapels mit mehreren Perforation-Faltsteg-Reihen; und
- Fig. 4: eine weitere Ausführung einer erfindungsgemäßen perforierten Falte eines Papierbahnstapels mit mehreren Perforation-Faltsteg-Reihen.

In Figur 1 ist lediglich ein Abschnitt des erfindungsgemäßen zick-zack-gefalteten Papierbahnstapels im Allgemeinen mit der Bezugsziffer 1 gezeigt, wobei ein vollständiger Papierbahnstapel in der Figur 3 der oben zitierten Patentschrift EP 1 345 757 B1 dargestellt ist. Die Figur 3 sei vollständig als Offenbarung in die Beschreibung eingearbeitet. Der in Figur 1 gezeigte Papierbahnstapelabschnitt 1 hat zwei parallele sich gegenüberliegende Längsränder 3, 5, die die breiten Flächen des quaderförmigen Papierbahnstapels bilden. Im Wesentlichen senkrecht zu den Längsrändern 3, 5 erstreckt sich eine Falte 7 des zick-zack-gefalteten Papierbahnstapels. Durch zwei parallele Schlangenlinien, die die Falte 7 kreuzen, sei zeichnerisch dargestellt, dass nicht die gesamte Breite in Faltenlängsrichtung q der Papierbahn dargestellt ist, sondern aus Gründen einer einfachen bildlichen Darstellung mehrere Perforation-Faltsteg-Reihen 11, 21 in unterschiedlicher Ausführung längs der Faltenlängsrichtung q als Detailbereiche der perforierten Falte 7 wiedergegeben worden. Die Perforation-Faltsteg-Reihen sind überdimensioniert dargestellt.

In einer ersten Konfiguration der Perforation-Faltsteg-Reihe 11 sind drei Perforationen 13 anschließend an dem Längsrand 3 vorgesehen.

Die Perforation-Faltsteg-Reihe 11 gemäß Figur 1 zeigt vier Faltstege 15, die unterschiedlich lang oder gleich lang sein können. In der in Figur 1 dargestellten Ausführung der Perforation-Faltsteg-Reihe 11 ist ein Randfaltsteg 15a vorgesehen, der eine Längsausdehnung x₁₁ in Faltenlängsrichtung q misst, die größer als 1mm ist, wobei in dem in Figur 1 dargestellten Beispiel des Randfaltstegs 15a eine Längsausdehnung x₁ von 2mm oder 2,5mm ist.

Die in Faltenlängsrichtung q an den Randfaltsteg 15a anschließenden weiteren Papierstege 15 können eine gleichbleibende Längsausdehnung x₂ von etwa 1mm oder 1,5mm, wobei auch eine wechselnde Längsausdehnung für die drei Faltstege 15 vorgesehen sein kann. Bei der in Figur 1 dargestellten Perforation-Faltsteg-Reihe 11 ist besonders, dass die Perforation 13 (drei dargestellt, wobei auch fünf bis zehn Perforationen für die am Randbereich der Papierbahn angeordnete Perforation-Faltsteg-Reihe 11 vorgesehen sein können) eine gleichbleibende Längsausdehnung y aufweist. Die Längsausdehnung y beträgt für die Perforationen 13 1mm oder 1,5mm, wobei erfindungsgemäß zumindest abschnittsweise darauf zu achten ist, dass bei einer Betrachtungsweise der Perforation-Faltsteg-Reihe von wenigstens fünf alternierend unmittelbar in Reihe angeordneten Faltstegen 15 / Perforationen 13 ein Verhältnis der Gesamtlängsausdehnung der aufsummierten Einzellängsausdehnungen nicht kleiner 0,8, vorzugsweise größer oder gleich 1 oder 1,5 ist.

Hierzu soll folgende Gleichung für ein Gesamtlängsausdehnungsverhalten betreffend unmittelbar aneinander anschließenden Faltstege und Perforationen der Perforation-Faltsteg-Reihe gelten (wobei n die gleich hohe Anzahl der Faltstege und Perforationen ist): ${\sum }_{i = 1}^{n} \frac{{x}_{i}}{{y}_{i}} \geq 0,8 oder \geq 1 oder \geq 1,5$

i = laufende Faltsteg-/Perforationszahl längs eines Faltenabschnitts, insbesondere längs der gesamten Falte, vorzugsweise aller Falten des Papierbahnstapels.

Besonders bei der in Figur 1 dargestellten Ausführung ist die relativ breite Dimensionierung des Randfaltstegs 15a ersichtlich. Es zeigte sich, dass beim Zuführen und/oder Umformen des aufzufaltenden Papierbahnstapels besonders am Randbereich große Zugkräfte wirken. Ein besonders breiter Faltsteg 15a reduziert die Wahrscheinlichkeit deutlich, dass der Papierbahnstapel beim Auffalten und beim Einführen im aufgefalteten Zustand in die Verpackungsmaschine an dieser neuralgischen Stelle beschädigt wird. Im Anschluss an den Randfaltsteg 15a können Stege 15 kleinerer Dimension vorgesehen sein, sodass das Längsausdehnungsverhältnis (aber oberhalb der oben definierten Mindestgrenze) abnimmt, wodurch die raumsparende Faltbarkeit des zick-zack-gefalteten Papierbahnstapels erleichtert wird.

An weiteren neuralgischen Abschnitten des Papierbahnstapels, welche hohen Betriebslastkräfte insbesondere beim Entfalten und beim Zuführen und Verarbeiten in eine Verpackungsmaterialmaschine (beispielsweise gemäß EP 1 345 757) ausgesetzt sind, sind Faltstege vorzusehen, die größer als 1,5mm, vorzugsweise größer als 2mm oder 3mm sind. Ein Beispiel für einen derartigen neuralgischen Abschnitt ist die Mitte der Papierbahn, die gegebenenfalls zur Bildung einer weichen Polstereigenschaft für das Verpackungsmaterial durch Prägeräder umgeformt wird. In einem solchen Bereich kann eine Perforation-Faltsteg-Reihe 21 vorgesehen sein, die, wie in Figur 1 dargestellt, im Mittelbereich des dargestellten Papierbahnstapelabschnitts 1 liegt. Die dargestellte Perforation-Faltsteg-Reihe 21 hat wenigstens einen, zwei oder drei (insbesondere mindestens fünf) Faltstege 25, welche eine Längsausdehnung x₂ von 2,5mm bis 3mm aufweisen, wobei die dazu benachbarten Perforationen 23 eine Längsausdehnung y₂ von etwa 1mm oder 1,5mm aufweisen.

Die Perforation-Faltsteg-Reihe kann jeweils wenigstens fünf unmittelbar aneinander folgende Papierstege/Perforationen entsprechend der jeweils in der Figur 1 bis 4 angedeuteten Perforation-Faltsteg-Reihe 11 bis 81 aufweisen. Es sei klar, dass die Längsausdehnung xᵢ von n Faltstegen variieren kann, zumindest genauso groß oder bis zu doppelt so groß wie die kleinste oder vorzugsweise größte Längsausdehnung yᵢ der n Perforationen sein kann.

Es sei klar, dass auch die Längsausdehnung yᵢ der Perforationen variieren kann. Vorzugsweise soll allerdings an den neuralgischen Faltenabschnitten (deformierender Mittelbereich, Randbereich) die Längsausdehnung yᵢ der Perforationen kleiner als die Längsausdehnung xᵢ der Faltstege 15 sein.

In Figur 1 ist benachbart dem Längsrand 5 ein Papiersteg 25a vorgesehen, der in den Längsrand 5 mündet. Die Abmessung in Faltenlängsrichtung q für den Faltsteg 25a ist größer, insbesondere doppelt so groß wie die dazu benachbarte Perforation 23.

In Figur 2 sind zwei unterschiedliche Perforation-Faltsteg-Reihen mit der Bezugsziffer 31 und 41 gekennzeichnet. Die Perforation-Faltsteg-Reihe 31 unterscheidet sich von derjenigen (11) gemäß Figur 1 dadurch, dass für den Randfaltsteg 35a eine kleinere Absolutlängsausdehnung x₃₁ verwendet ist. Vielmehr ist die Längsausdehnung x₃₁ der Faltstege 35 in Faltenlängsrichtung q innerhalb der Perforation-Faltsteg-Reihe 31 im Wesentlichen gleich groß, wobei für die maximale Längsausdehnung x₃ eine Breite von 1,5mm oder 1mm herangezogen wird. Besonders bei der Perforation-Faltsteg-Reihe 31 ist die gleichbleibende maximale Längsausdehnung y₃ der Perforationen 33 kleiner als die der Faltstege 35 sind und insbesondere kleiner als 1mm, vorzugsweise etwa 0,5mm stark sind. Bei der Perforation-Faltsteg-Reihe 31 ist der Randfaltsteg 35a zwar genauso groß wie die darauffolgenden Faltstege 35, allerdings ist der Randfaltsteg 35a deutlich größer als die daran anschließende Perforation 33.

Bei der auf dem rechten Abschnitt des Papierbahnstapelabschnitts 1 gefalteten Perforation-Faltsteg-Reihe 41 sind deutlich größere Perforationen 44 in die Papierbahn eingebracht, die eine maximale Längsausdehnung y₄ von über 2mm, vorzugsweise 3 mm bis 4mm aufweisen können. Es sei klar, dass die dazwischen liegenden Faltstege 43 (43a) gleich groß oder größer als die Perforationen 44 sein können. Bei der Perforation-Faltsteg-Reihe 41 kann es sogar sein, dass einige Faltstege 43 geringfügig kleiner als die Perforationen 45 sein können. Insbesondere bei Papierstegen 43 von größer als 1,5mm und 2mm können die Perforationen größer sein als die Papierstege 43. Der Randsteg 43a sollte allerdings bei der Auswahl von relativ großen Perforationen wenigstens gleich groß bezüglich der benachbarten Perforation 45 sein.

Bei dem Papierbahnstapelabschnitt 1 gemäß Figur 3 sind ebenfalls zwei Perforation-Faltsteg-Reihen 51, 61 dargestellt, bei der die Perforation-Faltsteg-Reihe 51 vier Perforationen 53 zum Teil unterschiedlicher Längsausdehnung y₅ und fünf Faltstege unterschiedlicher Längsausdehnung x₅ darstellen. Es ist ersichtlich, dass das Längsausdehnungsverhältnis der Faltstege 55 (55a) zu den Perforationen 53 größer 1 ist. Besonders ist bei der Ausgestaltung der Perforation-Faltsteg-Reihe 51 stets unterschiedliche Wahl von Längsausdehnungen x₅ für die Faltstege 55 (55a) deutlich, wobei die Längsausdehnungen x₅ zwischen 1,5mm und 4mm sein können.

Besonders ist bei der Ausgestaltung der Perforation-Faltsteg-Reihe 51 gemäß Figur 3, dass ein von dem Längsrand 3 distaler Faltsteg 55 größer als der ansonsten größer gewählte Randfaltsteg 55a. Diese Konstellation ist insbesondere dann vorsehbar, wenn für den Randfaltsteg 55a eine Längsausdehnung von größer 3mm gewählt wird. Im Anschluss können Faltstege 55 größerer Ausdehnung für eine stabilere Faltbarkeit vorgesehen sein, die sich mit kleineren Faltstegen abwechseln können.

Bei der zweiten Perforation-Faltsteg-Reihe 61 gemäß Figur 3 ist eine besonders stabile reißfeste Papierbahn vorgesehen, bei der der dem Längsrand 5 benachbarte Randfaltsteg 65a deutlich größer als 3mm, vorzugsweise über 4mm dimensioniert ist. Daran anschließend kann eine kleinere Perforation 63 mit einer Abmessung von etwa 2mm anschließen.

In Figur 4 sind für den Papierbahnstapelabschnitt 1 erneut zwei Perforation-Faltsteg-Reihen 71, 81 vorgesehen, wobei die beiden Perforation-Faltsteg-Reihen 71, 81 besonders reißfest sind.

Bei der Perforation-Faltsteg-Reihe 71 sind die Faltstege 75 (75a) gleich groß und 1mm oder kleiner als 1mm ausgebildet, wobei die konstante Längsausdehnung y₇ der Perforationen 73 um die Hälfte kleiner als die Längsausdehnung x₇ der Faltstege 75 (75a) sind. Die Längsausdehnung x₇ der Faltstege liegt bei etwa 0,8mm bis 1mm, während die maximale Längsausdehnung y₇ der Perforationen 73 bei 0,5mm oder darunter liegen können.

Das Gesamtlängsausdehnungsverhältnis zwischen Faltsteg und Perforation liegt bei der Perforation-Faltsteg-Reihe deutlich über 1,5.

Bei der weiteren Perforation-Faltsteg-Reihe 81 gemäß Figur 4 sind die Faltstege 85 gleichbleibend groß in Faltenlängsrichtung q und liegen bei etwa 1,5mm bis 2mm. Die Perforationen 83 sind gleichbleibend groß dimensioniert und liegen bei deutlich unter 1mm. Die maximale Längsausdehnung y₈ kann im Verlauf der Perforation-Faltsteg-Reihe 81 variieren.

Bei den in Figur 1 bis Figur 4 dargestellten Perforation-Faltsteg-Reihen 11-81 sind aus Darstellungsgründen weniger als fünf sich abwechselnd in Reihe angeordnete Faltstege und Perforationen dargestellt, allerdings soll für die Berechnung der Gesamtlängsausdehnung der Faltstege der Perforationen wenigstens fünf Perforationen/Faltstege in Reihe aneinander anschließen. Bei den dargestellten Perforation-Faltsteg-Reihen 11-81 seien die jeweiligen Folgen von Perforationen und Faltstegen fortzusetzen, um eine Mindestanzahl von fünf Faltstegen und Perforationen zu erhalten.

### Bezugszeichenliste

| | |
|---|---|
| 1 | Papierbahnstapel |
| 3, 5 | Längsrand |
| 7 | Falte |
| 11, 21, 31, 41, 51, 61, 71, 81, e | Perforation-Faltsteg-Reihe |
| 13, 23, 33, 43, 53, 63, 73, 83 | Perforation |
| 15, 25, 35, 45, 55, 65, 75, 85 | Faltsteg |
| 15a, 25a, 35a, 45a, 55a, 65a, 75a, 85a | Randfaltsteg |
| q | Faltenlängsrichtung |
| x', x₁, x₂, x₃, x₄, x₅, x₆, x₇, x₈ | Längsausdehnung |
| y', y₁, y₂, y₃, y₄, y₅, y₆, y₇, y₈ | Längsausdehnung |
| a | Falte |
| b | Faltsteg |
| c | Perforation |
| e | Perforation-Faltsteg-Reihe |

## Patentansprüche

1. Zick-zack-gefalteter Papierbahnstapel, insbesondere zick-zack-gefalteter Recyclingpapierbahnstapel, zum Weiterverarbeiten als Verpackungsmaterial mittels einer Verpackungsmaterialmaschine, welche die aufgefaltete Papierbahn mechanisch zu einem Verpackungsmaterial, wie einem Polstermaterial, umformt, wobei wenigstens eine Falte (7) des zick-zack-gefalteten Papierbahnstapels mit einer Perforation-Faltsteg-Reihe (11, 21, 31, 41, 51, 61, 71, 81) ausgebildet ist, wobei Faltstege (15a, 15, 25a, 25, 35a, 35, 43a, 43, 55a, 55, 65a, 65, 75a, 75, 85a, 85) der Falte (7) zwei übereinander gefaltete Faltbahnblätter aneinander koppeln, wobei die Längsränder (3, 5) der Papierbahn kontinuierlich perforationsfrei und geradlinig realisiert und auf Bahnhöhe der Falte (7) durch einen Randfaltsteg (15a, 25a, 35a, 43a, 55a, 65a, 75a, 85a) realisiert sind, wobei der Faltsteg (15a, 15, 25a, 25, 35a, 35, 43a, 43, 55a, 55, 65a, 65, 75a, 75, 85a, 85) und die Perforation (13, 23, 33, 45, 53, 63, 73, 83) jeweils eine maximale Längsausdehnung (xᵢ; yᵢ) in Faltenlängsrichtung (q) aufweisen, wobei zumindest ein Abschnitt einer Falte eine Perforation-Faltsteg-Reihe (11, 21, 31, 41, 51, 61, 71, 81) von jeweils wenigstens fünf alternierend angeordneten Faltstegen (15a, 15, 25a, 25, 35a, 35, 43a, 43, 55a, 55, 65a, 65, 75a, 75, 85a, 85) und Perforationen (13, 23, 33, 45, 53, 63, 73, 83) umfasst, und wobei ein Verhältnis einer aufsummierten Gesamtlängsausdehnung der Faltstege (15a, 15, 25a, 25, 35a, 35, 43a, 43, 55a, 55, 65a, 65, 75a, 75, 85a, 85) innerhalb des Faltenabschnitts zu einer aufsummierten Gesamtlängsausdehnung der Perforationen (13, 23, 33, 45, 53, 63, 73, 83) gleicher Anzahl innerhalb des Faltenabschnitts größer oder gleich 0,8, vorzugsweise größer oder gleich 1, ist,
**dadurch gekennzeichnet, dass**
an den Rändern der Perforation (13, 23, 33, 45, 53, 63, 73, 83) Einkerbungen beziehungsweise kleine Einrisse ausgebildet sind, die dazu eingerichtet sind, die Reißfestigkeit der Papierbahn insbesondere an der Perforation-Faltsteg-Reihe zu beeinflussen.

2. Zick-zack-gefalteter Papierbahnstapel nach Anspruch 1, bei dem das Gesamtlängsausdehnungsverhältnis kleiner 3 oder 4 ist.

3. Zick-zack-gefalteter Papierbahnstapel nach einem der vorstehenden Ansprüche, bei dem der Faltenabschnitt in einen seitlichen, vorzugsweise im Verlauf der Papierbahn geradlinigen Endrand (3, 5) der Papierbahn mündet oder in einem Mittelbereich der Papierbahn angeordnet ist.

4. Zick-zack-gefalteter Papierbahnstapel nach einem der vorstehenden Ansprüche, bei dem sich der Faltenabschnitt über die gesamte Längsausdehnung der Papierbahn erstreckt.

5. Zick-zack-gefalteter Papierbahnstapel nach einem der Ansprüche 1 bis 3, bei dem an einem ersten Faltenabschnitt ein weiterer Faltenabschnitt anschließt, der ein gegenüber dem einen Faltenabschnitt unterschiedliches Gesamtlängsausdehnungsverhältnis von größer oder gleich 0,8, vorzugsweise größer oder gleich 1, umfasst.

6. Zick-zack-gefalteter Papierbahnstapel nach einem der vorstehenden Ansprüche, bei dem die Längsausdehnung der Faltstege (15a, 15, 25a, 25, 35a, 35, 43a, 43, 55a, 55, 65a, 65, 75a, 75, 85a, 85) und/oder der Perforationen (13, 23, 33, 45, 53, 63, 73, 83) innerhalb des Faltenabschnitts gleich groß sind und/oder bei dem die Längsausdehnung der Faltstege (15a, 15, 25a, 25, 35a, 35, 43a, 43, 55a, 55, 65a, 65, 75a, 75, 85a, 85) wenigstens gleich groß wie oder größer als die der Perforationen (13, 23, 33, 45, 53, 63, 73, 83) ist, insbesondere etwa wenigstens doppelt so groß ist.

7. Zick-zack-gefalteter Papierbahnstapel, insbesondere Recyclingpapierbahnstapel, insbesondere nach einem der vorstehenden Ansprüche, zum Weiterverarbeiten als Verpackungsmaterial mittels einer Verpackungsmaterialmaschine, welche die aufgefaltete Papierbahn mechanisch zu einem Verpackungsmaterial, wie einem Polstermaterial, umformt, wobei wenigstens eine Falte (7) des zick-zack-gefalteten Papierbahnstapels mit einer Perforation-Faltsteg-Reihe ausgebildet ist, wobei Faltstege (15a, 15, 25a, 25, 35a, 35, 43a, 43, 55a, 55, 65a, 65, 75a, 75, 85a, 85) der Falte (7) zwei übereinander gefaltete Faltbahnblätter aneinander koppeln, wobei der Faltsteg eine maximale Längsausdehnung in Faltenlängsrichtung (q) aufweist, wobei an dem Faltsteg (15a, 15, 25a, 25, 35a, 35, 43a, 43, 55a, 55, 65a, 65, 75a, 75, 85a, 85) in Faltenlängsrichtung (q) eine Perforation (13, 23, 33, 45, 53, 63, 73, 83) anschließt, wobei die Längsränder (3, 5) der Papierbahn kontinuierlich perforationsfrei und geradlinig realisiert und auf Bahnhöhe der Falte (7) durch einen Randfaltsteg (15a, 25a, 35a, 43a, 55a, 65a, 75a, 85a) realisiert sind, wobei wenigstens ein Faltsteg (15a, 15, 25a, 25, 35a, 35, 43a, 43, 55a, 55, 65a, 65, 75a, 75, 85a, 85) größer als 1,5 mm ist, wobei an den Rändern der Perforation (13, 23, 33, 45, 53, 63, 73, 83) Einkerbungen beziehungsweise kleine Einrisse ausgebildet sind, die dazu eingerichtet sind, die Reißfestigkeit der Papierbahn insbesondere an der Perforation-Faltsteg-Reihe zu beeinflussen.

8. Zick-zack-gefalteter Papierbahnstapel nach Anspruch 7, bei dem der wenigstens eine Faltsteg größer als 2mm oder 5mm ist.

9. Zick-zack-gefalteter Papierbahnstapel nach Anspruch 7 oder 8, bei dem der wenigstens eine Faltsteg in einen seitlichen Endrand (3, 5) der Papierbahn mündet und/oder in einem Mittelbereich angeordnet ist.

10. Zick-zack-gefalteter Papierbahnstapel nach einem der Ansprüche 7 bis 9, bei dem wenigstens 1/5 aller Faltstege (15a, 15, 25a, 25, 35a, 35, 43a, 43, 55a, 55, 65a, 65, 75a, 75, 85a, 85) der Falte (7) der Papierbahn größer als 1,5 mm, vorzugsweise größer als 2 mm oder 3 mm, sind.

11. Zick-zack-gefalteter Papierbahnstapel nach Anspruch 10, wobei wenigstens die Hälfte der Faltstege (15a, 15, 25a, 25, 35a, 35, 43a, 43, 55a, 55, 65a, 65, 75a, 75, 85a, 85) einer Falte (7) größer als 1,5 mm, vorzugsweise größer als 2 mm oder 3 mm, sind.

12. Zick-zack-gefalteter Papierbahnstapel nach Anspruch 10 oder 11, wobei im Wesentlichen sämtliche Faltstege (15a, 15, 25a, 25, 35a, 35, 43a, 43, 55a, 55, 65a, 65, 75a, 75, 85a, 85) einer Falte (7) größer als 1,5 mm, vorzugsweise größer als 2 mm oder 3 mm, sind.

13. Zick-zack-gefalteter Papierbahnstapel, insbesondere Recyclingpapierbahnstapel, insbesondere nach einem der vorstehenden Ansprüche, zum Weiterverarbeiten als Verpackungsmaterial mittels einer Verpackungsmaterialmaschine, welche die aufgefaltete Papierbahn mechanisch zu einem Verpackungsmaterial, wie einem Polstermaterial, umformt, wobei wenigstens eine Falte (7) des zick-zack-gefalteten Papierbahnstapels mit einer Perforation-Faltsteg-Reihe (11, 21, 31, 41, 51, 61, 71, 81) ausgebildet ist, wobei Faltstege (15a, 15, 25a, 25, 35a, 35, 43a, 43, 55a, 55, 65a, 65, 75a, 75, 85a, 85) der Falte (7) zwei übereinander gefaltete Faltbahnblätter aneinander koppeln, wobei die Faltstege (15a, 15, 25a, 25, 35a, 35, 43a, 43, 55a, 55, 65a, 65, 75a, 75, 85a, 85) und die Perforation (13, 23, 33, 45, 53, 63, 73, 83) der Falte (7) jeweils eine maximale Längsausdehnung (xᵢ; yᵢ) in Faltenlängsrichtung (q) aufweisen, wobei zumindest ein Abschnitt der Falte (7) eine Perforation-Faltsteg-Reihe (11, 21, 31, 41, 51, 61, 71, 81) von jeweils wenigstens fünf alternierend angeordneten Faltstegen (15a, 15, 25a, 25, 35a, 35, 43a, 43, 55a, 55, 65a, 65, 75a, 75, 85a, 85) und Perforationen (13, 23, 33, 45, 53, 63, 73, 83) umfasst, wobei die Längsränder (3, 5) der Papierbahn kontinuierlich perforationsfrei und geradlinig realisiert und auf Bahnhöhe der Falte (7) durch einen Randfaltsteg (15a, 25a, 35a, 43a, 55a, 65a, 75a, 85a) realisiert sind, wobei die einzelne Längsausdehnung (xᵢ) jedes Faltstegs (15a, 15, 25a, 25, 35a, 35, 43a, 43, 55a, 55, 65a, 65, 75a, 75, 85a, 85) innerhalb des Faltenabschnitts zumindest genauso groß wie die einzelne Längsausdehnung (yᵢ) jeder Perforation (13, 23, 33, 45, 53, 63, 73, 83) innerhalb des Faltenabschnitts ist, wobei an den Rändern der Perforation (13, 23, 33, 45, 53, 63, 73, 83) Einkerbungen beziehungsweise kleine Einrisse ausgebildet sind, die dazu eingerichtet sind, die Reißfestigkeit der Papierbahn insbesondere an der Perforation-Faltsteg-Reihe zu beeinflussen.

14. Zick-zack-gefalteter Papierbahnstapel nach Anspruch 13, wobei die einzelne Längsausdehnung (xᵢ) jedes Faltstegs (15a, 15, 25a, 25, 35a, 35, 43a, 43, 55a, 55, 65a, 65, 75a, 75, 85a, 85) innerhalb des Faltenabschnitts größer als oder zumindest doppelt so groß wie die einzelne Längsausdehnung (yᵢ) jeder Perforation (13, 23, 33, 45, 53, 63, 73, 83) innerhalb des Faltenabschnitts ist.

15. Zick-zack-gefalteter Papierbahnstapel nach einem der vorstehenden Ansprüche, bei dem die Faltstege (15a, 15, 25a, 25, 35a, 35, 43a, 43, 55a, 55, 65a, 65, 75a, 75, 85a, 85) und die Perforationen (13, 23, 33, 45, 53, 63, 73, 83) jeweils längs der Falte (7) eine gleichbleibende Längsausdehnung (xᵢ; yᵢ) aufweisen.

## Claims

1. Zig-zag folded stack of paper web, in particular zig-zag folded stack of recycling paper web, for further processing as dunnage material in a dunnage material machine which mechanically forms the folded paper web into a dunnage material, such as a cushioning material, wherein at least one fold (7) of the zig-zag folded stack of paper web is formed with a perforation-tie-row (11, 21, 31, 41, 51, 61, 71, 81), wherein ties (15a, 15, 25a, 25, 35a, 35, 45a, 45, 55a, 55, 65a, 65, 75a, 75, 85a, 85) of the fold (7) couple two fold-web-sheets folded above one another, the longitudinal edges (3, 5) of the paper web being free of perforations and rectilinear and realized by an edge-tie (15a, 25a, 35a, 43a, 55a, 65a, 75a, 85a) on the web-height of the fold (7), wherein the tie (15a, 15, 25a, 25, 35a, 35, 45a, 45, 55a, 55, 65a, 65, 75a, 75, 85a, 85) and the perforation (13, 23, 33, 43, 53, 63, 73, 83) each comprise a maximal longitudinal extension (xᵢ; yᵢ) in the longitudinal fold direction (q), wherein at least a section of a fold comprises a perforation-tie-row (11, 21, 31, 41, 51, 61, 71, 81) of at least five ties (15a, 15, 25a, 25, 35a, 35, 45a, 45, 55a, 55, 65a, 65, 75a, 75, 85a, 85) and perforations (13, 23, 33, 43, 53, 63, 73, 83) each, being alternatingly arranged, and wherein a ratio of a summed up combined longitudinal extension of the ties (15a, 15, 25a, 25, 35a, 35, 45a, 45, 55a, 55, 65a, 65, 75a, 75, 85a, 85) within said fold section with respect to a summed up combined longitudinal extension of the perforations (13, 23, 33, 43, 53, 63, 73, 83) of the same number within said fold section is larger than or equal to 0,8, preferably larger than or equal to 1,
**characterized in that**
at the edges of the perforations (13, 23, 33, 43, 53, 63, 73, 83) small notches or small lacerations are formed, which are configured to have an influence on the tearing resistance of the paper web particularly at the perforation-tie-row.

2. Zig-zag folded stack of paper web according to claim 1, wherein the combined extension ratio is smaller than 3 or 4.

3. Zig-zag folded stack of paper web according to one of the preceding claims, wherein the fold section ends in a lateral edge (3, 5) of the paper web, preferably being rectilinear along the run of the paper web, or is arranged in a central area of the paper web.

4. Zig-zag folded stack of paper web according to one of the preceding claims, wherein the fold section extends across the entire longitudinal extension of the paper web.

5. Zig-zag folded stack of paper web according to one of the claims 1 to 3, wherein a second fold section connects to a first fold section, the second fold section comprising a combined longitudinal extension ratio larger than or equal to 0,8, preferably larger than or equal to 1, and being different from that of the first fold section.

6. Zig-zag folded stack of paper web according to one of the preceding claims, wherein the longitudinal extension of the ties (15a, 15, 25a, 25, 35a, 35, 45a, 45, 55a, 55, 65a, 65, 75a, 75, 85a, 85) and/or of the perforations (13, 23, 33, 43, 53, 63, 73, 83) within the fold section is the same and/or wherein the longitudinal extension of the ties (15a, 15, 25a, 25, 35a, 35, 45a, 45, 55a, 55, 65a, 65, 75a, 75, 85a, 85) is at least as large as or larger than that of the perforations (13, 23, 33, 43, 53, 63, 73, 83), in particular being about at least twice as large.

7. Zig-zag folded stack of paper web, in particular zig-zag folded stack of recycling paper web, in particular according to one of the preceding claims, for further processing as dunnage material in a dunnage material machine which mechanically forms the folded paper web into a dunnage material, such as a cushioning material, wherein at least one fold (7) of the zig-zag folded stack of paper web is formed with a perforation-tie-row, wherein ties (15a, 15, 25a, 25, 35a, 35, 45a, 45, 55a, 55, 65a, 65, 75a, 75, 85a, 85) of the fold (7) couple two fold-web-sheets folded above one another, the tie (15a, 15, 25a, 25, 35a, 35, 45a, 45, 55a, 55, 65a, 65, 75a, 75, 85a, 85) comprising a maximal longitudinal extension in longitudinal fold direction (q), wherein a perforation (13, 23, 33, 43, 53, 63, 73, 83) connects to the tie (15a, 15, 25a, 25, 35a, 35, 45a, 45, 55a, 55, 65a, 65, 75a, 75, 85a, 85) in the longitudinal fold direction (q), the longitudinal edges (3, 5) of the paper web being free of perforations and rectilinear and realized by an edge-tie (15a, 25a, 35a, 43a, 55a, 65a, 75a, 85a) on the web-height of the fold (7), wherein at least one tie (15a, 15, 25a, 25, 35a, 35, 45a, 45, 55a, 55, 65a, 65, 75a, 75, 85a, 85) is larger than 1, 5 mm, wherein at the edges of the perforations (13, 23, 33, 43, 53, 63, 73, 83) small notches or small lacerations are formed, which are configured to have an influence on the tearing resistance of the paper web particularly at the perforation-tie-row.

8. Zig-zag folded stack of paper web according to claim 7, wherein the at least one tie is larger than 2 mm or 5 mm.

9. Zig-zag folded stack of paper web according to claims 7 or 8, wherein the at least one tie ends in a longitudinal edge (3, 5) of the paper web and/or is arranged in a central area.

10. Zig-zag folded stack of paper web according to one of claims 7 to 9, wherein at least 1/5 of all ties (15a, 15, 25a, 25, 35a, 35, 45a, 45, 55a, 55, 65a, 65, 75a, 75, 85a, 85) of the fold (7) of the paper web are larger than 1,5 mm, preferably larger than 2 mm or 3 mm.

11. Zig-zag folded stack of paper web according to claim 10, wherein at least half of the ties (15a, 15, 25a, 25, 35a, 35, 45a, 45, 55a, 55, 65a, 65, 75a, 75, 85a, 85) of a fold (7) are larger than 1,5 mm, preferably larger than 2 mm or 3 mm.

12. Zig-zag folded stack of paper web according to claim 10 or 11, wherein essentially all of the ties (15a, 15, 25a, 25, 35a, 35, 45a, 45, 55a, 55, 65a, 65, 75a, 75, 85a, 85) of one fold (7) are larger than 1,5 mm, preferably larger than 2 mm or 3 mm.

13. Zig-zag folded stack of paper web, in particular zig-zag folded stack of recycling paper web, in particular according to one of the preceding claims, for further processing as dunnage material in a dunnage material machine which mechanically forms the folded paper web into a dunnage material, such as a cushioning material, wherein at least one fold (7) of the zig-zag folded stack of paper web is formed with a perforation-tie-row (11, 21, 31, 41, 51, 61, 71, 81), wherein ties (15a, 15, 25a, 25, 35a, 35, 45a, 45, 55a, 55, 65a, 65, 75a, 75, 85a, 85) of the fold (7) couple two fold-web-sheets folded above one another, wherein the ties (15a, 15, 25a, 25, 35a, 35, 45a, 45, 55a, 55, 65a, 65, 75a, 75, 85a, 85) and the perforation (13, 23, 33, 43, 53, 63, 73, 83) of the fold (7) each comprise a maximal longitudinal extension (xᵢ; yᵢ) in longitudinal fold direction (q), wherein at least a section of the fold (7) comprises a perforation-tie-row (11, 21, 31, 41, 51, 61, 71, 81) of at least five ties (15a, 15, 25a, 25, 35a, 35, 45a, 45, 55a, 55, 65a, 65, 75a, 75, 85a, 85) and perforations (13, 23, 33, 43, 53, 63, 73, 83) each, being alternatingly arranged, the longitudinal edges (3, 5) of the paper web being free of perforations and rectilinear and realized by an edge-tie (15a, 25a, 35a, 43a, 55a, 65a, 75a, 85a) on the web-height of the fold (7), wherein the individual longitudinal extension (xᵢ) of each tie (15a, 15, 25a, 25, 35a, 35, 45a, 45, 55a, 55, 65a, 65, 75a, 75, 85a, 85) within the fold section is at least as large as the individual longitudinal extension (yᵢ) of each perforation (13, 23, 33, 43, 53, 63, 73, 83) within said fold section, wherein at the edges of the perforations (13, 23, 33, 43, 53, 63, 73, 83) small notches or small lacerations are formed, which are configured to have an influence on the tearing resistance of the paper web particularly at the perforation-tie-row.

14. Zig-zag folded stack of paper web according to claim 13, wherein the individual longitudinal extension (xᵢ) of each tie (15a, 15, 25a, 25, 35a, 35, 45a, 45, 55a, 55, 65a, 65, 75a, 75, 85a, 85) within the fold section is larger than or at least twice as large as the individual longitudinal extension (yᵢ) of each perforation (13, 23, 33, 43, 53, 63, 73, 83) within said fold section.

15. Zig-zag folded stack of paper web according to one of the preceding claims, wherein the ties (15a, 15, 25a, 25, 35a, 35, 45a, 45, 55a, 55, 65a, 65, 75a, 75, 85a, 85) and the perforations (13, 23, 33, 43, 53, 63, 73, 83) respectively comprise a longitudinal extension (xᵢ; yᵢ) remaining constant along the fold (7).

## Revendications

1. Pile de bande de papier pliée en zigzag, notamment pile de bande de papier recyclé pliée en zigzag, destinée à être réusinée en tant que matière d'emballage à l'aide d'une machine de matière d'emballage, qui transforme mécaniquement la bande de papier déployée en une matière d'emballage, comme une matière de rembourrage, au moins un pli (7) de la pile de bande de papier pliée en zigzag étant conçu avec une rangée de nervures de pliage perforées (11, 21, 31, 41, 51, 61, 71, 81), des nervures de pliage (15a, 15, 25a, 25, 35a, 35, 43a, 43, 55a, 55, 65a, 65, 75a, 75, 85a, 85) du pli (7) couplant l'un à l'autre deux feuillets de bande pliés en superposition, les bords longitudinaux (3, 5) de la bande de papier étant réalisés sous forme rectiligne et en étant exempts en continu de perforations et étant réalisés à hauteur de la bande du pli (7) par une nervure de pliage marginale (15a, 25a, 35a, 43a, 55a, 65a, 75a, 85a), la nervure de pliage (15a, 15, 25a, 25, 35a, 35, 43a, 43, 55a, 55, 65a, 65, 75a, 75, 85a, 85) et la perforation (13, 23, 33, 45, 53, 63, 73, 83) présentant chacune une extension longitudinale (xᵢ ; yᵢ) dans la direction longitudinale du pli (q), au moins un segment d'un pli comprenant une rangée de nervures de pliage perforées (11, 21, 31, 41, 51, 61, 71, 81) d'au moins cinq nervures de pliage (15a, 15, 25a, 25, 35a, 35, 43a, 43, 55a, 55, 65a, 65, 75a, 75, 85a, 85) et perforations (13, 23, 33, 45, 53, 63, 73, 83) alternées et
un rapport d'une extension longitudinale totalisée des nervures de pliage (15a, 15, 25a, 25, 35a, 35, 43a, 43, 55a, 55, 65a, 65, 75a, 75, 85a, 85) à l'intérieur du segment de pli à une extension longitudinale totalisée des perforations (13, 23, 33, 45, 53, 63, 73, 83) de même nombre du segment de pli étant supérieur ou égale à 0,8, de préférence supérieur ou égal à 1,
**caractérisée en ce que** sur les bords de la perforation (13, 23, 33, 45, 53, 63, 73, 83) sont conçus des encoches, respectivement des petites entailles qui sont aménagées pour influencer la résistance à la déchirure de la bande de papier, notamment sur la rangée de nervures de pliage perforées.

2. Pile de bande de papier pliée en zigzag selon la revendication 1, sur laquelle le rapport de l'extension longitudinale totale est inférieur à 3 ou 4.

3. Pile de bande de papier pliée en zigzag selon l'une quelconque des revendications précédentes, sur laquelle le segment de pli débouche dans un bord d'extrémité (3, 5) latéral de la bande de papier, de préférence rectiligne sur le trajet de la bande de papier ou est placé dans une zone centrale de la bande de papier.

4. Pile de bande de papier pliée en zigzag selon l'une quelconque des revendications précédentes, sur laquelle le segment de pli s'étend sur toute l'extension longitudinale de la bande de papier.

5. Pile de bande de papier pliée en zigzag selon l'une quelconque des revendications 1 à 3, sur laquelle, sur un premier segment de pli se raccorde un segment de pli supplémentaire, qui comprend un rapport d'extension longitudinale différent de celui de l'un segment de pli qui est supérieur ou égal à 0,8, de préférence supérieur ou égal à 1.

6. Pile de bande de papier pliée en zigzag selon l'une quelconque des revendications précédentes, sur laquelle l'extension longitudinale des nervures de pliage (15a, 15, 25a, 25, 35a, 35, 43a, 43, 55a, 55, 65a, 65, 75a, 75, 85a, 85) et/ou des perforations (13, 23, 33, 45, 53, 63, 73, 83) à l'intérieur du segment de pli est de dimension identique et/ou sur laquelle l'extension longitudinale des nervures de pliage (15a, 15, 25a, 25, 35a, 35, 43a, 43, 55a, 55, 65a, 65, 75a, 75, 85a, 85) est au moins de dimension identique ou supérieure à celle des perforations (13, 23, 33, 45, 53, 63, 73, 83), correspond notamment à approximativement au moins au double de celle-ci.

7. Pile de bande de papier pliée en zigzag, notamment pile de bande de papier recyclé, notamment selon l'une quelconque des revendications précédentes, destinée à être réusinée en tant que matière d'emballage à l'aide d'une machine de matière d'emballage, qui transforme mécaniquement la bande de papier déployée en une matière d'emballage, comme une matière de rembourrage, au moins un pli (7) de la pile de bande de papier pliée en zigzag étant conçu avec une rangée de nervures de pliage perforées, des nervures de pliage (15a, 15, 25a, 25, 35a, 35, 43a, 43, 55a, 55, 65a, 65, 75a, 75, 85a, 85) du pli (7) couplant l'un à l'autre deux feuillets de bande pliés en superposition, la nervure de pliage comportant une extension longitudinale maximale dans la direction longitudinale du pli (q), sur la nervure de pliage (15a, 15, 25a, 25, 35a, 35, 43a, 43, 55a, 55, 65a, 65, 75a, 75, 85a, 85) dans la direction longitudinale des plis (q) se raccordant une perforation (13, 23, 33, 45, 53, 63, 73, 83), les bords longitudinaux (3, 5) de la bande de papier étant réalisés sous forme rectiligne et en étant exempts en continu de perforations et étant réalisés à hauteur de la bande du pli (7) par une nervure de pliage marginale (15a, 25a, 35a, 43a, 55a, 65a, 75a, 85a) au moins une nervure de pliage (15a, 15, 25a, 25, 35a, 35, 43a, 43, 55a, 55, 65a, 65, 75a, 75, 85a, 85) étant supérieure à 1,5 mm, sur les bords de la perforation (13, 23, 33, 45, 53, 63, 73, 83) étant conçues des encoches respectivement des petites entailles qui sont aménagées pour influencer la résistance à la déchirure de la bande de papier, notamment sur la rangée de nervures de pliage perforées.

8. Pile de bande de papier pliée en zigzag selon la revendication 7, sur laquelle l'au moins une nervure de pliage est supérieure à 2 mm ou à 5 mm.

9. Pile de bande de papier pliée en zigzag selon la revendication 7 ou 8, sur laquelle l'au moins une nervure de pliage débouche dans un bord d'extrémité (3, 5) latéral de la bande de papier et/ou est placée dans une zone centrale.

10. Pile de bande de papier pliée en zigzag selon l'une quelconque des revendications 7 à 9 sur laquelle au moins 1/5 de toutes les nervures de pliage (15a, 15, 25a, 25, 35a, 35, 43a, 43, 55a, 55, 65a, 65, 75a, 75, 85a, 85) du pli (7) de la bande de papier est de dimension supérieure à 1,5 mm, de préférence supérieure à 2 mm ou à 3 mm.

11. Pile de bande de papier pliée en zigzag selon la revendication 10, au moins la moitié des nervures de pliage (15a, 15, 25a, 25, 35a, 35, 43a, 43, 55a, 55, 65a, 65, 75a, 75, 85a, 85) d'un pli (7) étant de dimension supérieure à 1,5 mm, de préférence supérieure à 2 mm ou à 3 mm.

12. Pile de bande de papier pliée en zigzag selon la revendication 10 ou 11, sensiblement toutes les nervures de pliage (15a, 15, 25a, 25, 35a, 35, 43a, 43, 55a, 55, 65a, 65, 75a, 75, 85a, 85) d'un pli (7) étant de dimension supérieure à 1,5 mm, de préférence supérieure à 2 mm ou à 3 mm.

13. Pile de bande de papier pliée en zigzag, notamment pile de bande de papier recyclé pliée en zigzag, destinée à être réusinée en tant que matière d'emballage à l'aide d'une machine de matière d'emballage, qui transforme mécaniquement la bande de papier déployée en une matière d'emballage, comme une matière de rembourrage, au moins un pli (7) de la pile de bande de papier pliée en zigzag étant conçu avec une rangée de nervures de pliage perforées (11, 21, 31, 41, 51, 61, 71, 81), des nervures de pliage (15a, 15, 25a, 25, 35a, 35, 43a, 43, 55a, 55, 65a, 65, 75a, 75, 85a, 85) du pli (7) couplant l'un à l'autre deux feuillets de bande pliés en superposition, les nervures de pliage (15a, 15, 25a, 25, 35a, 35, 43a, 43, 55a, 55, 65a, 65, 75a, 75, 85a, 85) et la perforation (13, 23, 33, 45, 53, 63, 73, 83) du pli (7) présentant chacune une extension longitudinale (xᵢ ; yᵢ) dans la direction longitudinale du pli (q), au moins un segment d'un pli (7) comprenant une rangée de nervures de pliage perforées (11, 21, 31, 41, 51, 61, 71, 81) d'au moins cinq nervures de pliage (15a, 15, 25a, 25, 35a, 35, 43a, 43, 55a, 55, 65a, 65, 75a, 75, 85a, 85) et perforations (13, 23, 33, 45, 53, 63, 73, 83) alternées et les bords longitudinaux (3, 5) de la bande de papier étant réalisés sous forme rectiligne et en étant exempts en continu de perforations et étant réalisés à hauteur de la bande du pli (7) par une nervure de pliage marginale (15a, 25a, 35a, 43a, 55a, 65a, 75a, 85a), l'extension longitudinale (xi) individuelle de chaque nervure de pliage (15a, 15, 25a, 25, 35a, 35, 43a, 43, 55a, 55, 65a, 65, 75a, 75, 85a, 85) à l'intérieur du segment de pli ayant au moins la même dimension que l'extension longitudinale (yᵢ) individuelle de chaque perforation (13, 23, 33, 45, 53, 63, 73, 83) à l'intérieur du segment de pli, sur les bords de la perforation (13, 23, 33, 45, 53, 63, 73, 83) étant conçues des encoches respectivement des petites entailles qui sont aménagées pour influencer la résistance à la déchirure de la bande de papier, notamment sur la rangée de nervures de pliage perforées.

14. Pile de bande de papier pliée en zigzag selon la revendication 13, l'extension longitudinale (xᵢ) individuelle de chaque nervure de pliage (15a, 15, 25a, 25, 35a, 35, 43a, 43, 55a, 55, 65a, 65, 75a, 75, 85a, 85) à l'intérieur du segment de pli étant supérieure à ou correspondant au moins au double de l'extension longitudinale (yᵢ) individuelle de chaque perforation (13, 23, 33, 45, 53, 63, 73, 83) à l'intérieur du segment de pli.

15. Pile de bande de papier pliée en zigzag selon l'une quelconque des revendications précédentes, sur laquelle les nervures de pliage (15a, 15, 25a, 25, 35a, 35, 43a, 43, 55a, 55, 65a, 65, 75a, 75, 85a, 85) et les perforations (13, 23, 33, 45, 53, 63, 73, 83) présentent respectivement le long du pli (7) une extension longitudinale (xᵢ; yᵢ) constante.
